# EUROPÄISCHE PATENTSCHRIFT

(11) **EP 2 446 088 B1**
(45) Veröffentlichungstag und Bekanntmachung des Hinweises auf die Patenterteilung: **05.11.2014**
(21) Anmeldenummer: 10744649.4
(22) Anmeldetag: 22.06.2010
(51) Int. Cl.: E01F 15/08

(54) **ABSCHLUSSELEMENT**
END ELEMENT
ÉLÉMENT DE BOUT

(30) Priorität: 22.06.2009 AT 9592009
(43) Veröffentlichungstag der Anmeldung: 02.05.2012
(73) Patentinhaber: Kirchdorfer Fertigteilholding GmbH, 2752 Wöllersdorf (AT)
(72) Erfinder: BARNAS, Alexander, A-1030 Wien (AT); SPITZER, Franz, A-2831 Warth (AT)
(74) Vertreter: Gibler & Poth Patentanwälte OG
(86) Internationale Anmeldenummer: PCT/AT2010/000227
(87) Internationale Veröffentlichungsnummer: WO 2010/148417

(56) Entgegenhaltungen:
- EP-A1- 1 063 357
- EP-A2- 2 172 594
- FR-A1- 2 825 728
- JP-A- 2 157 308

## Beschreibung

Die Erfindung betrifft ein Abschlusselement zum stirnseitigen Abschließen einer Ortbeton umfassenden Ortbetonleitwand eines Fahrzeug-Rückhaltesystems gemäß dem Oberbegriff des Patentanspruches 1.

Fahrzeug-Rückhaltesysteme umfassend Beton können mittels aneinandergereihter vorfabrizierter Leitwandelemente und/oder mittels einer Ortbeton umfassenden Ortbetonleitwand ausgebildet werden. Bekannte vorfabrizierte Leitwandelemente werden elementweise vor Ort angeliefert, vor Ort aneinandergereiht und miteinander verbunden. Die bekannte Ortbetonleitwand wird mittels eines Fertigers gefertigt. Dazu wird der Fertiger sukzessive von einem stirnseitigen ersten Ende der Ortbetonleitwand zu einem stirnseitigen zweiten Ende der Ortbetonleitwand verschoben, wobei während dessen Ortbeton auf dem Untergrund aufgebracht und in vorbestimmbare Form gebracht wird.

Die EP 2 172 594 A2 beschreibt einen Anschluss eines aus mehreren mobilen Beton-Wandelementen bestehenden, ersten Verkehrswandabschnitt an einem in Ortbeton erstellten, zweiten Verkehrswandabschnitt.

Die FR 2 825 728 A1 behandelt ein Tor-Element zum Verschließen einer Lücke in einer Betonleitwand.

Die EP 1 063 357 A1 zeigt Betonleitwandelemente und die stirnseitige Aneinanderreihung dieser Betonleitwandelemente.

Die JP 02-157 308 A lehrt eine Betonleitwand und eine Bodenverankerung dieser Betonleitwand, wobei an der Verankerung eine Dichtungsscheibe aus Gummi vorgesehen ist. Die Fertigung des ersten und/oder des zweiten Endes der Ortbetonleitwand mit vorbestimmbarer Form gestaltet sich üblicherweise aufwendig. Auch der Übergang von der Ortbetonleitwand zu einem an die Ortbetonleitwand angeschlossenen Leitwandelement gestaltet sich üblicherweise aufwendig, wobei zusätzlich oftmals die Wirkung dieses Überganges auf anprallende Fahrzeuge unzufriedenstellend und lebensgefährlich ist.

Aufgabe der Erfindung ist es daher ein Abschlusselement zum stirnseitigen Abschließen einer Ortbetonleitwand derart auszubilden, dass das stirnseitige Ende der Ortbetonleitwand einfach und zuverlässig mit vorbestimmbarer Form ausgebildet werden kann, dass ein Leitwandelement einfach, zuverlässig und mit genau vorbestimmbarer Wirkung auf ein anprallendes Fahrzeug stirnseitig an die Ortbetonleitwand angeschlossen werden kann.

Erfindungsgemäß wird dies durch die Merkmale des Patentanspruches 1 erreicht.

Dadurch ergibt sich der Vorteil, dass die Außenkontur des Abschlusselements die Außenkontur des stirnseitigen ersten Endes und/oder des stirnseitigen zweiten Endes der Ortbetonleitwand, also die Form der Ortbetonleitwand im Bereich des ersten und/oder zweiten Endes der Ortbetonleitwand, bestimmen kann. Vorteilhaft dabei ist, dass das Abschlusselement mit hoher Genauigkeit vorfabriziert werden kann, womit diese Form mit hoher Zuverlässigkeit und reproduzier ausgebildet werden kann. Vorteilhaft dabei ist, dass der Fertiger beim Fertigen der Ortbetonleitwand das Abschlusselement mit Ortbeton verfüllt, womit das Abschlusselement zuverlässig mit dem Ortbeton verbunden wird und in dessen Lage fixiert wird. Vorteilhaft dabei ist, dass am Abschlusselement einfach und vorbestimmbar weitere Anschlusselemente anbringbar sind, sowie erfindungsgemäß Versteifungselemente angebracht sind, welche das Anschließen eines vorfabrizierten Leitwandelements vereinfachen. Vorteilhaft dabei ist weiters, dass derart auch die Wirkung des Überganges von der Ortbetonleitwand auf das daran angeschlossene Leitwandelement auf anprallende Fahrzeuge mit hoher Präzision und mit hoher Zuverlässigkeit mit vorbestimmbarer Steifigkeit ausgebildet werden kann.

Die Unteransprüche, welche ebenso wie der Patentanspruch 1 gleichzeitig einen Teil der Beschreibung bilden, betreffen weitere vorteilhafte Ausgestaltungen der Erfindung. Insbesondere eignet sich das Abschlusselement für ein Verfahren zur Herstellung einer Ortbetonleitwand.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine vorteilhafte erste Ausführungsform des Abschlusselements in axonometrischer, perspektivischer Darstellung;
Fig. 2 eine vorteilhafte zweite Ausführungsform des Abschlusselements in axonometrischer, perspektivischer Darstellung;
Fig. 3 eine vorteilhafte dritte Ausführungsform des Abschlusselements in axonometrischer, perspektivischer Darstellung;
Fig. 4 eine besonders bevorzugte vierte Ausführungsform des Abschlusselements in axonometrischer, perspektivischer Darstellung;
Fig. 5 einen Ausschnitt eines Fahrzeug-Rückhaltesystems einer ersten Ausbildung im Übergangsbereich der eines der Leitwandelemente zur Ortbetonleitwand in Seitenansicht;
Fig. 6 das Detail Z der Fig. 5;
Fig. 7 schematisch den Schnitt B der Fig. 5;
Fig. 8 schematisch den Schnitt C der Fig. 5;
Fig. 9 das Abschlusselement der Fig. 4 mit einer daran angeschlossenen Leitwandelementbewehrung und einer daran angeschlossenen Ortbetonbewehrung in schematischer Strichdarstellung; und
Fig. 10 die Fig. 9 schematisch in isometrischer, nicht-perspektivischer Darstellung.

Die Fig. 1 bis 10 zeigen vier vorteilhafte und bevorzugte Ausführungsformen eines Abschlusselements 1 zum stirnseitigen Abschließen einer Ortbeton umfassenden Ortbetonleitwand 2 eines Fahrzeug-Rückhaltesystems 10. Damit die Ortbetonleitwand 2 zuverlässig und mit hoher reproduzierbarer Formgenauigkeit stirnseitig abgeschlossen werden kann, ist bei dem Abschlusselement 1 vorgesehen, dass das Abschlusselement 1 als ein mit Ortbeton verfüllbarer Hohlkörper mit zwei einander gegenüberliegenden Seitenflächen 12 und mit einer ersten Stirnfläche 11 ausgebildet ist.

Vorteilhaft dabei ist, dass ein Hohlraum des Abschlusselements 1 vorgebbar und dauerhaft mit Ortbeton befüllt werden kann, welches dauerhafte Befüllen als Verfüllen des Abschlusselements 1 bezeichnet werden kann, und wobei das Abschlusselement 1 insbesondere im Wesentlichen vollständig mit Ortbeton befüllt, also verfüllt, werden kann. Die Ortbetonleitwand 2 kann besonders günstig und einfach mittels eines Verfahrens zur Herstellung einer Ortbetonleitwand 2 mittels eines Fertigers zum Fertigen der Ortbetonleitwand 2 hergestellt werden, wobei die Ortbetonleitwand 2 beim Verschieben des Fertigers entlang eines Untergrundes 7 von einem ersten Ende der Ortbetonleitwand 2 in Richtung eines zweiten Endes der Ortbetonleitwand 2 bei gleichzeitiger formender Aufbringung von Ortbeton gefertigt wird. Der verwendete Fertiger ist eine mobile Vorrichtung, welche Beton vor Ort aufbringt und zu einer durchgängigen Ortbetonleitwand formt. Bei dem Verfahren ist in vorteilhafter Weise vorgesehen, dass im Bereich des zweiten Endes der Ortbetonleitwand 2 ein Abschlusselement 1 nach einem der Ansprüche 1 bis 11 auf dem Untergrund 7 angeordnet wird, und dass der Hohlraum des Abschlusselements 1 mit Ortbeton befüllt wird, also dass der Hohlraum vorbestimmbar mit Ortbeton verfüllt wird. Der Verfüllungsgrad entspricht dem Verhältnis aus dem Volumen des dauerhaften mit Ortbeton befüllten Teiles des Hohlraumes zum gesamten Volumen des Hohlraumes.

Die erste Stirnfläche 11 ist zur benachbarten Anordnung an ein Leitwandelement 4 vorgesehen, welches Leitwandelement 4 eine dritte Stirnfläche aufweist, und wobei die erste Stirnfläche 11 insbesondere zur benachbarten Anordnung an die dritte Stirnfläche vorgesehen sein kann. Wenn die dritte Stirnfläche eine vorgebbare, möglicherweise auch unebene, Geometrie aufweist, kann vorgesehen sein, dass die erste Stirnfläche 11 im Wesentlichen gegengleich, also geometrisch zueinanderpassend, zur dritten Stirnfläche des Leitwandelements 4 geformt ist.

Insbesondere kann die erste Stirnfläche 11 im Wesentlichen plan ausgebildet sein, wie dies bei den dargestellten Ausführungsformen des Abschlusselements 1 vorgesehen ist. Insbesondere kann die erste Stirnfläche 11 im Wesentlichen in einer vertikalen Ebene angeordnet sein. Insbesondere kann dabei auch vorgesehen sein, dass die dritte Stirnfläche des Leitwandelements 4 im Wesentlichen plan geformt ist.

Bei anderen Ausführungsformen des Abschlusselements 1 kann die erste Stirnfläche 11 gewellt, gewölbt, strukturiert und/oder geriffelt ausgebildet sein und kann zum Eindringen in die dritte Stirnfläche des Leitwandelements 4 vorgesehen sein.

Der Hohlraum des Abschlusselements 1 ist - in Richtung der Breite des Abschlusselements 1 - zwischen zwei einander gegenüberliegenden Seitenflächen 12 des Abschlusselements 1 ausgebildet, erstreckt sich - in zur Längsrichtung der Ortbetonleitwand parallel gerichteter Längsrichtung des Abschlusselements 1 - von der ersten Stirnfläche 11 zu einem der ersten Stirnfläche 11 gegenüberliegenden zweiten Stirnende 14 sowie - in Richtung der Höhe des Abschlusselements 1 - von einer Aufstellfläche 15 des Abschlusselements 1, welche Aufstellfläche zum Aufstellen des Abschlusselements 1 am Untergrund vorgesehen ist, und einer oberen Abschlussfläche 16 des Abschlusselements 1.

Die Seitenflächen 12 sind zur Ausrichtung parallel zu seitlichen Außenflächen des Fahrzeug-Rückhaltesystems 10 vorgesehen und können daher auch als äußere Seitenflächen 12 bezeichnet werden. Insbesondere kann vorgesehen sein, dass die äußeren Seitenflächen 12 des Abschlusselements 1 im Wesentlichen zum Fluchten mit Ortbetonseitenflächen 22 vorgesehen sind. Vorteilhaft dabei ist, dass die Seitenflächen 12 und die Ortbetonseitenflächen 22 fluchten und im Wesentlichen eben ineinander übergehen. Für ein anprallendes Fahrzeug gefährliche Kanten, Ecken und/oder Stufen entlang des Fahrzeug-Rückhaltesystems im Übergangsbereich einer Ortbetonseitenfläche 22 auf eine Seitenfläche 12 des Abschlusselements 1 können derart vermieden werden. Vorteilhaft dabei ist weiters, dass der Fertiger einfach über das Abschlusselement 1 hinwegfahren kann und dieses dabei bereichsweise umschließen kann, womit der Fertiger ohne besondere Verzögerung auch den Hohlraum verfüllen kann. Beispielsweise kann ein erstes Abschlusselement 1 am ersten Ende der Ortbetonleitwand 2 aufgestellt werden, der Fertiger dieses teilweise umschließend darüber angeordnet werden und mit der Fertigung der Ortbetonleitwand 2 begonnen werden, wozu der Fertiger zuerst den Hohlraum des ersten Abschlusselements 1 verfüllt und anschließend zur sukzessiven Ausbildung der Ortbetonleitwand 2 vom ersten Abschlusselement 1 weg in Richtung des zweiten Endes der Ortbetonleitwand 2 bewegt wird. Im Bereich des zweiten Endes der Ortbetonleitwand 2 wurde mittlerweile ein zweites Abschlusselement 1 angeordnet, wobei der Fertiger auf das zweite Abschlusselement 1 hinzubewegt und - das zweite Abschlusselement 1 bereichsweise umschließend - über das zweite Abschlusselement 1 geführt wird. Dabei wird auch der Hohlraum des zweiten Abschlusselements 1 wird verfüllt. Zur Ausbildung der Seitenflächen 12 kann das Abschlusselement 1 eine dünnwandige erste Seitenwandung 121 und eine dünnwandige zweite Seitenwandung 122 umfassen, welche den Hohlraum seitlich begrenzen. Zur Ausbildung der Stirnfläche 11 kann das Abschlusselement 1 plattenförmig als dünnwandige Stirnwandung, beispielsweise aus Blech, insbesondere aus Stahlblech, ausgebildet sein. Dabei kann das Abschlusselement 1 - in dessen Gebrauchslage - nach oben wenigstens bereichsweise offen sein, wozu das Abschlusselement 1 in einer oberen Abschlussfläche 16, insbesondere einer oberen Abschlussebene, offen ausgebildet ist.

Das Abschlusselement 1 kann - in dessen Gebrauchslage - nach unten wenigstens bereichsweise offen sein, wozu das Abschlusselement 1 in einer Aufstellfläche 15, insbesondere einer Aufstellebene, zum Aufstellen des Abschlusselements 1 auf einem Untergrund 7 offen ausgebildet ist.

Das Abschlusselement 1 kann in vorteilhafter Weise am zweiten Stirnende 14 im Wesentlichen vollständig offen sein, wozu das Abschlusselement 1 im Bereich des zweiten Stirnendes 14 im Wesentlichen stirnwandungsfrei ausgebildet sein kann. Das Abschlusselement 1 kann dabei besonders materialschonend und leicht ausgebildet sein und kann besonders platzsparend, insbesondere ineinander- und/oder übereinandergestülpt, gelagert und transportiert werden. Beim Verfüllen des Hohlraums kann ein Füllstutzen des Fertigers, durch welchen Füllstutzen zur Herstellung der Ortbetonleitwand 2 Ortbeton fließt, durch das zweite Stirnende 14 hindurchtreten und von oben herab in den Hohlraum des Abschlusselements 1 hineinragen. Derart kann das Verfüllen des Hohlraums zuverlässig, wenigstens teilweise automatisiert und zügig durchgeführt werden.

In vorteilhafter Weiterbildung kann das Abschlusselement 1 an dessen oberer Abschlussfläche 16 wenigstens bereichsweise offen sein, wie dies in Fig. 1 bis 4 und 8 bis 10 dargestellt ist.

In vorteilhafter Weiterbildung kann das Abschlusselement 1 Einragelemente umfassen, welche in den Hohlraum gerichtet zum Einragen in den Ortbeton vorgesehen sind. Derart kann das Abschlusselement 1 mit dem Ortbeton besonders zuverlässig eine kraftschlüssig Verbindung eingehen. Die Einragelemente können insbesondere im Bereich des zweiten Stirnendes 14 angeordnet sein und können dabei das zweiten Stirnende 14 bereichsweise verschließen, womit das Abschlusselement 1 am zweiten Stirnende 14 bereichsweise abgeschlossen ausgebildet sein kann.

Wie bei der ersten Ausführungsform des Abschlusselements 1 vorgesehen und dargestellt, kann vorgesehen sein, dass das Abschlusselement 1 im Wesentlichen lediglich aus der dünnwandigen ersten Seitenwandung 121, der dünnwandigen zweiten Seitenwandung 122 und der dünnwandigen Stirnwandung 111 besteht.

Bei einer vorteilhaften Weiterbildung kann vorgesehen sein, dass der Hohlraum des Abschlusselements 1 nach unten hin abgeschlossen ist, wozu das Abschlusselement 1 an dessen Aufstellfläche 15 eine dünnwandige Aufstellwandung aufweist. Bei einer weiteren vorteilhaften Ausführungsform des Abschlusselements 1 kann vorgesehen sein, dass der Hohlraum des Abschlusselements 1 nach oben hin abgeschlossen ist, wozu das Abschlusselement 1 an dessen oberer Abschlussfläche 16 eine dünnwandige Abschlusswandung aufweist. Bei einer anderen weiteren Ausführungsform des Abschlusselements 1 kann vorgesehen sein, dass das zweite Stirnende 14 des Abschlusselements 14 im unteren Bereich geschlossen ist und lediglich im oberen Bereich offen ist. Diese drei - nicht dargestellten - vorteilhaften Weiterbildungen können einzeln oder miteinander kombiniert Abschlusselemente 1 gemäß der vier dargestellten Ausführungsformen weiterbilden.

Das Abschlusselement 1 kann aus mehreren Einzelteilen zusammengesetzt oder einstückig geformt sein. Insbesondere kann das Abschlusselement 1 einen den Hohlraum ausbildenden plattenförmigen Werkstoff, insbesondere ein Blech, bevorzugt ein Stahlblech, umfassen, womit das Abschlusselement 1 eine hohe Eigenfestigkeit und eine hohe Eigensteifigkeit aufweisen kann.

Jeweils ein Abschlusselement 1 kann an beiden stirnseitigen Enden der Ortbetonleitwand 2 von dieser umfasst sein, wobei ein Abschlusselement 1 am ersten stirnseitigen Ende der Ortbetonleitwand 2 und ein weiteres Abschlusselement 1 am zweiten stirnseitigen Ende der Ortbetonleitwand 2 angeordnet ist. Vorteilhaft dabei ist, dass sowohl das erste als auch das zweite stirnseitige Ende der Ortbetonleitwand 2 mit hoher Formpräzision vorfertigbar, sowie besonders zügig und besonders günstig herstellbar sind. Insbesondere ist mittels des Fertigers dabei nicht nur das zweite Ende der Ortbetonleitwand 2 einfach herstellbar, sondern auch das erste Ende der Ortbetonleitwand 2. Insbesondere kann dabei nicht nur das zweite Ende der Ortbetonleitwand 2 einfach mit einem Leitwandelement verbunden werden, sondern auch das erste Ende der Ortbetonleitwand 2.

Die Ortbetonleitwand 2 kann bewehrt sein, also eine Bewehrung umfassen, welche im Weiteren als Ortbetonbewehrung 21 bezeichnet wird. Vorteilhafterweise kann die Ortbetonbewehrung 21 am Abschlusselement 1 befestigt sein. Dazu kann vorgesehen sein, dass am Abschlusselement 1 ein erstes Anschlusselement zum Anschließen der Ortbetonbewehrung 21 angeordnet ist. Bei der Herstellung der Ortbetonleitwand 2 kann insbesondere vorgesehen sein, dass vor der Befüllung des Hohlraums des Abschlusselements 1 eine Ortbetonbewehrung 21 an das am Abschlusselement 1 angeordnete erste Anschlusselement angeschlossen wird. Vorteilhaft dabei ist, dass die Ortbetonbewehrung 21 dabei einfach und zuverlässig ausgerichtet und eingerichtet werden kann.

Die Ortbetonbewehrung 21 kann insbesondere mehrstückig ausgebildet sein. Insbesondere kann die Ortbetonbewehrung 21 eine Zusatzbewehrung aufweisen, welche zur Anordnung im Hohlraum des Abschlusselementes 1 und zum Anschließen an das erste Anschlusselement vorgesehen ist. Die Zusatzbewehrung wiederum umfasst Befestigungsvorrichtungen zur Befestigung von Bewehrungsseilen und/oder von länglichen Bewehrungsstäben. Zur Montage des Fahrzeug-Rückhaltesystems 10 kann somit vorgesehen sein, dass die Zusatzbewehrung am ersten Anschlusselement des Abschlusselementes 1 angeschlossen wird und dass die Bewehrungsseile und/oder die länglichen Bewehrungsstäbe werden an die Zusatzbewehrung angeschlossen werden.

Zum kraftschlüssigen Verbinden eines Leitwandelements 4 mit dem Abschlusselement 1 kann am Abschlusselement 1 ein zweites Anschlusselement angeordnet sein. Das Leitwandelement 4 kann mit dem zweiten Anschlusselement kraftschlüssig verbunden, insbesondere ineinander gehängt, verschraubt und/oder verschweißt werden. In diesem Sinne kann das zweite Anschlusselement als Verbindungselement bezeichnet werden.

Leitwandelemente 4 können ebenfalls bewehrt sein, also eine Leitwandelementbewehrung 41 umfassen. Insbesondere kann vorgesehn sein, dass das zweite Anschlusselement zum Verbinden des Abschlusselements 1 mit der Leitwandelementbewehrung 41 ausgebildet ist. Vorteilhaft dabei ist, dass in der Leitwandelementbewehrung 41 auftretende Kräfte unmittelbar in das zweite Anschlusselement und vom zweiten Anschlusselement auf kurzem Weg in das Abschlusselement 1 und/oder in das erste Anschlusselement übergeleitet werden können.

In vorteilhafter Weiterbildung des ersten Anschlusselements und des zweiten Anschlusselements kann vorgesehen sein, dass das erste Anschlusselement und das zweite Anschlusselement einstückig als Kupplungselement 3 ausgebildet sind, und dass das Kupplungselement 3 eine in der Stirnfläche 11, insbesondere der dünnwandigen Stirnwandung 111, ausgebildete Durchbrechung 13 durchragt. Vorteilhaft dabei ist, dass sowohl die Leitwandelementbewehrung 41 als auch die Ortbetonbewehrung 21 unmittelbar an das Kupplungselement 3 anschließbar sind und dass derart eine Kraftübertragung über einen lediglich kurzen Weg zwischen Leitwandelementbewehrung 41 Ortbetonbewehrung 21 stattfinden kann.

Das Kupplungselement 3 kann lagefest mit dem Abschlusselement 1 verbunden, insbesondere verschraubt und/oder verschweißt, sein. Bei einer anderen Anordnung des Kupplungselements 3 kann dieses verschiebbar die Durchbrechung 13 durchragen. Beispielsweise kann das Kupplungselement 3 von oben in die dazu schlitzförmig ausgebildete Durchbrechung 13 eingeschoben sein und am unteren Schlitzende aufliegen, wie dies schematisch in Fig. 4 dargestellt ist.

Wenn das Fahrzeug-Rückhaltesystem 10 einen Übergangsbereich einer Ortbetonleitwand 2 auf ein Leitwandelement 4 aufweist, so ist dies üblicherweise eine Gefahrenstelle, da dieser Übergangsbereich beim Anprall eines Fahrzeuges oftmals unbestimmt verformt und aufgrund der unbestimmten Verformung Lebensgefahr für Fahrzeuginsassen besteht. In erfindungsgemäßer Weise weist das Abschlusselement 1 ein Versteifungselement 5 zur versteiften Ankupplung des vorfabrizierten Leitwandelements 4 an der Ortbetonleitwand 2 auf, wie dies in Fig. 2, 4 bis 7, 9 und 10 dargestellt ist. Durch das Versteifungselement 5 kann der Übergangsbereich von der Ortbetonleitwand 2 zum daran angeschlossenen Leitwandelement 4 genau vorbestimmbar versteift werden, womit der - herkömmlicherweise gefährliche - Übergangsbereich sicher ausgebildet sein kann und somit ein hoher Fahrzeuginsassenschutz gewährleistet werden kann.

Insbesondere ist vorgesehen, dass das Versteifungselement 5 im Bereich der Aufstellfläche 15 des Abschlusselements 1 angeordnet ist und über die erste Stirnfläche 11 nach außen abragt, sodass das Leitwandelement 4 auf das Versteifungselement 5 aufsetzbar ist. Dabei kann in vorteilhafter Weise vorgesehen sein, dass das Leitwandelement 4 zum versteiften Verbinden mit dem Abschlusselement 1 auf das Versteifungselement 5 aufgesetzt wird, wie dies insbesondere in Fig. 5 bis 7 dargestellt ist, womit das kraftschlüssige Verbinden des Versteifungselements 5 mit dem Leitwandelement 4 im Wesentlichen gemeinsam mit der Anordnung des Leitwandelements 4 benachbart zum Abschlusselement 1 erfolgt und dass die Masse des Leitwandelements 4 auf das Versteifungselement 5 wirkt.

In diesem Zusammenhang kann insbesondere vorgesehen sein, dass das Versteifungselement 5 flächig zum großflächigen Kontakt mit dem Leitwandelement 4 ausgebildet ist, wie dies in Fig. 2, 4, 9 und 10 schematisch dargestellt ist, sodass die Masse des Leitwandelements 4 großflächig auf das Versteifungselement 5 drücken kann.

Insbesondere kann vorgesehen sein, das Versteifungselement 5 wenigstens einen Eindringkörper 51 umfasst, und dass der Eindringkörper 51 zum Eindringen in eine in dem Leitwandelement 4 ausgebildete und im Wesentlichen gegengleich zum Eindringkörper 51 geformte Aufnahme 42 vorgesehen ist, wie dies insbesondere in Fig. 7 dargestellt ist.

Gemäß der in Fig. 4 bis 10 dargestellten bevorzugten vierten Ausführungsform des Abschlusselements 1 ist vorgesehen, dass das Abschlusselement 1 sowohl das Kupplungselement 3 als auch das Versteifungselement 5 umfasst. Vorteilhaft dabei ist, dass das Bewehrungen besonders einfach miteinander verbunden werden können und dass der - üblicherweise gefährliche - Übergangsbereich besonders sicher ausgebildet sein kann. Insbesondere kann weiters vorgesehen sein, dass das Versteifungselement 5 weiters eine Kontaktfläche 52 zum Kontakt mit Ortbeton aufweist, wobei die Kontaktfläche 52 im Bereich der Aufstellfläche 15 und zwischen den beiden Seitenflächen 12 angeordnet ist. Vorteilhaft an der Kontaktfläche 52 ist, dass von außerhalb des Abschlusselements 1 auf das Versteifungselement 5 einwirkende Kräfte derart großflächig in das Abschlusselements 1 und in den Ortbeton übertragen werden können, sodass ein Abreißen des Versteifungselements 5 auch bei hohen einwirkenden Kräften vermieden werden kann.

Insbesondere kann das Versteifungselement 5 mit der dünnwandigen Stirnwandung 111 verbunden, bevorzugt verschweißt, sein.

Insbesondere kann vorgesehen sein, dass das Versteifungselement 5 mit der dünnwandigen ersten Seitenwandung 121, der dünnwandigen zweiten Seitenwandung 122 und mit der dünnwandigen Stirnwandung 111 verbunden, bevorzugt verschweißt, ist. Dies ermöglicht eine besonders stabile Verbindung zwischen dem Versteifungselement 5, der dünnwandigen ersten Seitenwandung 121, der dünnwandigen zweiten Seitenwandung 122 und der dünnwandigen Stirnwandung 111.

Fig. 5 zeigt die Ortbetonleitwand 2 bei welcher vorgesehen ist, dass an wenigstens einem zweier Enden der Ortbetonleitwand 2 - insbesondere jeweils - ein Abschlusselement 1 angeordnet ist, und zeigt ein Leitwandelement 4 vollständig und ein weiteres Leitwandelement 4 bereichsweise, wobei die Leitwandelemente 4 miteinander und mit der Ortbetonleitwand 2 verbunden sind. Die Ortbetonleitwand 2 und die aneinandergereihten Leitwandelemente 4 bilden das Fahrzeug-Rückhaltesystem 10 aus.

Fig. 6 zeigt das Detail Z der Fig. 5, also den Übergangsbereich von der Ortbetonleitwand 2 auf den Bereich des Fahrzeug-Rückhaltesystems 10, welcher sich aus den vorfabrizierten Leitwandelementen 4 zusammensetzt.

Fig. 9 und 10 zeigen in unterschiedlichen schematisch Darstellungen, einmal perspektivisch und einmal isometrisch nicht-perspektifisch, jeweils die bevorzugte vierte Ausführungsform des Abschlusselements 1, die ans Kupplungsstück 3 angeschlossene Ortbetonbewehrung 21, die ebenfalls ans Kupplungsstück 3 angeschlossene Leitwandelementbewehrung 41 und schematisch durchsichtig den Ortbeton der Ortbetonleitwand 2, wobei insbesondere vorgesehen sein kann, dass die Seitenflächen 12 des Abschlusselements 1 und die Ortbetonseitenflächen 22 der Ortbetonleitwand 2 im Wesentlichen fluchten, womit Stufen, Sprünge, Kanten, Spalten oder dergleichen beim Übergang von einer der Ortbetonseitenflächen 22 auf die angrenzende Seitenfläche 12 des Abschlusselements 1 entlang der Längserstreckung des Fahrzeug-Rückhaltesystems 10 im Wesentlichen vermieden sind. Vorteilhaft dabei ist, dass dieser Übergang entlang der Längserstreckung des Fahrzeug-Rückhaltesystems 10 im Wesentlichen glatt ist und somit keine Gefahrenquelle für vorbeifahrende Fahrzeuge ausbildet.

In weiterer Weiterbildung können nach innen gerichtete Flächen der ersten und/oder zweiten Seitenwandungen 122, welche in diesem Zusammenhang als innere Seitenflächen bezeichnet werden können, zur besonders kraftschlüssigen Verbindung mit dem Ortbeton aufgeraucht, strukturiert, geriffelt, gewellt und/oder gerändelt sein.

Weitere dadurch die Ansprüche gedeckte erfindungsgemäße Ausführungsformen weisen lediglich einen Teil der beschriebenen Merkmale auf.

## Patentansprüche

1. Abschlusselement (1) zum stirnseitigen Abschließen einer Ortbeton umfassenden Ortbetonleitwand (2) eines Fahrzeug-Rückhaltesystems (10), wobei das Abschlusselement (1) als ein mit Ortbeton verfüllbarer Hohlkörper mit zwei einander gegenüberliegenden Seitenflächen (12) und mit einer ersten Stirnfläche (11) ausgebildet ist, und wobei am Abschlusselement (1) ein Versteifungselement (5) zur versteiften Ankupplung eines vorfabrizierten Leitwandelements (4) an der Ortbetonleitwand (2) angeordnet ist, **dadurch gekennzeichnet, dass** das Versteifungselement (5) im Bereich der Aufstellfläche (15) des Abschlusselements (1) angeordnet ist und von der Stirnfläche (11) nach außen abragt, sodass das Leitwandelement (4) auf das Versteifungselement (5) aufsetzbar ist.

2. Abschlusselement nach Anspruch 1, **dadurch gekennzeichnet, dass** das Versteifungselement (5) wenigstens einen Eindringkörper (51) umfasst, und dass der Eindringkörper (51) zum Eindringen in eine in dem Leitwandelement (4) ausgebildete und im Wesentlichen gegengleich zum Eindringkörper (51) geformte Aufnahme (42) vorgesehen ist.

3. Abschlusselement nach Anspruch 1 oder 2, **dadurch gekennzeichnet, dass** das Versteifungselement (5) weiters eine Kontaktfläche (52) zum Kontakt mit Ortbeton aufweist, wobei die Kontaktfläche (52) im Bereich der Aufstellfläche (15) und zwischen den beiden Seitenflächen (12) angeordnet ist.

4. Abschlusselement nach Anspruch 1, 2 oder 3, **dadurch gekennzeichnet, dass** das Versteifungselement (5) mit einer dünnwandigen ersten Seitenwandung (121), einer dünnwandigen zweiten Seitenwandung (122) und mit einer dünnwandigen Stirnwandung (111) des Abschlusselements (1) verbunden, bevorzugt verschweißt, ist.

5. Abschlusselement nach einem der Ansprüche 1 bis 4, **dadurch gekennzeichnet, dass** am Abschlusselement (1) ein erstes Anschlusselement zum Anschließen einer Ortbetonbewehrung (21) angeordnet ist.

6. Abschlusselement nach einem der Ansprüche 1 bis 5, **dadurch gekennzeichnet, dass** am Abschlusselement (1) ein zweites Anschlusselement zum Anschließen eines Leitwandelements (4), insbesondere einer Leitwandelementbewehrung (41) des Leitwandelements (4), angeordnet ist.

7. Abschlusselement nach einem der Ansprüche 1 bis 6, **dadurch gekennzeichnet, dass** das erste Anschlusselement und das zweite Anschlusselement einstückig als Kupplungselement (3) ausgebildet sind, und dass das Kupplungselement (3) eine in der Stirnfläche (11) ausgebildete Durchbrechung (13) durchragt.

8. Abschlusselement nach einem der Ansprüche 1 bis 7, **dadurch gekennzeichnet, dass** der ersten Stirnfläche (11) ein offenes zweites Stirnende (14) gegenüberliegt.

9. Abschlusselement nach einem der Ansprüche 1 bis 8, **dadurch gekennzeichnet, dass** das Abschlusselement (1) in einer Aufstellfläche (15), insbesondere einer Aufstellebene, zum Aufstellen des Abschlusselements (1) auf einem Untergrund (7) offen ausgebildet ist.

10. Abschlusselement nach einem der Ansprüche 1 bis 9, **dadurch gekennzeichnet, dass** das Abschlusselement (1) in einer oberen Abschlussfläche (16), insbesondere einer oberen Abschlussebene, offen ausgebildet ist.

11. Abschlusselement nach einem der Ansprüche 1 bis 10, **dadurch gekennzeichnet, dass** das Abschlusselement einen den Hohlraum ausbildenden plattenförmigen Werkstoff, insbesondere ein Blech, bevorzugt ein Stahlblech, umfasst.

12. Ortbetonleitwand (2), **dadurch gekennzeichnet, dass** an wenigstens einem zweier Enden der Ortbetonleitwand (2) ein Abschlusselement (1) gemäß einem der Ansprüche 1 bis 11 angeordnet ist.

13. Ortbetonleitwand nach Anspruch 12, **dadurch gekennzeichnet, dass** die Seitenflächen (12) des Abschlusselements (1) und Ortbetonseitenflächen (22) der Ortbetonleitwand (2) im Wesentlichen fluchten.

14. Verfahren zur Herstellung eines Fahrzeug-Rückhaltesystems (10) umfassend eine Ortbetonleitwand (2) und aneinandergereihte Leitwandelement (4), wobei die Ortbetonleitwand (2) mittels eines Fertigers zum Fertigen der Ortbetonleitwand (2), wobei die Ortbetonleitwand (2) beim Verschieben des Fertigers entlang eines Untergrundes (7) von einem ersten Ende (25) der Ortbetonleitwand (2) in Richtung eines zweiten Endes der Ortbetonleitwand (2) gefertigt wird, wobei im Bereich des zweiten Endes der Ortbetonleitwand (2) ein Abschlusselement (1) nach einem der Ansprüche 1 bis 11 auf dem Untergrund (7) angeordnet wird, und wobei ein Hohlraum des Abschlusselements (1) bis zu einem vorbestimmbaren Verfüllungsgrad mit Ortbeton verfüllt wird, **dadurch gekennzeichnet, dass** das Leitwandelement (4) zum versteiften Verbinden mit dem Abschlusselement (1) auf ein Versteifungselement (5), welches Versteifungselement (5) im Bereich der Aufstellfläche (15) des Abschlusselements (1) angeordnet ist und von einer Stirnfläche (11) des Abschlusselements (1) nach außen abragt, aufgesetzt wird.

15. Verfahren nach Anspruch 14, **dadurch gekennzeichnet, dass** vor der Befüllung des Hohlraumes des Abschlusselements eine Ortbetonbewehrung (21) an ein am Abschlusselement (1) angeordnetes erstes Anschlusselement angeschlossen wird.

## Claims

1. A terminating element (1) for terminating an in-situ concrete crash barrier (2) of a vehicle restraint system (10) at the end face thereof, said in-situ concrete crash barrier comprising in-situ concrete, wherein the terminating element (1) is arranged as a hollow body which can be filled with in-situ concrete and comprises two mutually opposite side surfaces (12) and a first end face (11), and wherein a stiffening element (5) is arranged on the terminating element (1) for the stiffened coupling of a prefabricated crash barrier element (4) to the in-situ crash barrier (2), **characterized in that** the stiffening element (5) is arranged in the region of the installation surface (5) of the terminating element (1) and protrudes outwardly from the end face (11), so that the crash barrier element (4) can be placed on the stiffening element (5).

2. A terminating element according to claim 1, **characterized in that** the stiffening element (5) comprises at least one penetrating body (51), and the penetrating body (51) is provided for penetrating a receptacle (42) arranged in the crash barrier element (4) and formed in a substantially diametrically opposed way in relation to the penetrating body (51).

3. A terminating element according to claim 1 or 2, **characterized in that** the stiffening element (5) further comprises a contact surface (52) for contact with in-situ concrete, wherein the contact surface (52) is arranged in the region of the installation surface (15) and between the two side surfaces (12).

4. A terminating element according to claim 1, 2 or 3, **characterized in that** the stiffening element (5) is connected, preferably welded, to a thin-walled first side wall (121), a thin-walled second side wall (122) and a thin-walled end face (111) of the terminating element (1).

5. A terminating element according to one of the claims 1 to 4, **characterized in that** a first connecting element for connecting an in-situ concrete reinforcement (21) is arranged on the terminating element (1).

6. A terminating element according to one of the claims 1 to 5, **characterized in that** a second connecting element for connecting a crash barrier element (4), especially a crash barrier reinforcement (41) of the crash barrier element (4), is arranged on the terminating element (1).

7. A terminating element according to one of the claims 1 to 6, **characterized in that** the first connecting element and the second connecting element are integrally arranged as a coupling element (3), and the coupling element (3) protrudes through a breakthrough (13) arranged in the end face (11).

8. A terminating element according to one of the claims 1 to 7, **characterized in that** an open second end face (14) is opposite of the first end face (11).

9. A terminating element according to one of the claims 1 to 8, **characterized in that** the terminating element (1) is arranged with an open configuration in an installation surface (15), especially an installation plane, for erecting the terminating element (1) on a base (7).

10. A terminating element according to one of the claims 1 to 9, **characterized in that** the terminating element (1) is arranged with an open configuration in an upper terminating surface (16), especially an open terminating plane.

11. A terminating element according to one of the claims 1 to 10, **characterized in that** the terminating element comprises a plate-like material, especially a sheet metal, preferably a steel sheet, which forms the hollow space.

12. An in-situ concrete crash barrier (2), **characterized in that** a terminating element (1) according to one of the claims 1 to 11 is arranged on at least one of two ends of the in-situ crash barrier (2).

13. An in-situ concrete crash barrier according to claim 12, **characterized in that** the side surfaces (12) of the terminating element (1) and the in-situ concrete side surfaces (22) of the in-situ concrete crash barrier (2) are substantially in alignment.

14. A method for producing a vehicle restraint system (10), comprising an in-situ concrete crash barrier (2) and crash barrier elements (4) mounted end-to-end, wherein the in-situ concrete crash barrier (2) is produced by means of a finisher for finishing the in-situ concrete crash barrier (2), wherein the in-situ concrete crash barrier (2) is produced during the displacement of the finisher along a base (7) from a first end of the in-situ concrete crash barrier (2) in the direction to a second end of the in-situ concrete crash barrier (2), wherein a terminating element (1) according to one of the claims 1 to 11 is arranged on the base (7) in the region of the second end of the in-situ concrete crash barrier (2), and wherein a hollow space of the terminating element (1) is filled with in-situ concrete up to a predeterminable degree of filling, **characterized in that** the crash barrier element (4) is placed on a stiffening element (5) for the stiffened connection with the terminating element (1), which stiffening element (5) is arranged in the region of the installation surface (15) of the terminating element (1) and protrudes outwardly from an end face (11) of the terminating element (1).

15. A method according to claim 14, **characterized in that** prior to filling of the hollow space of the terminating element an in-situ concrete reinforcement (21) is connected to a first connecting element arranged on the terminating element (1).

## Revendications

1. Élément de fermeture (1) pour la fermeture sur la face d'extrémité d'une glissière de sécurité en béton coulé en place (2) contenant du béton coulé en place pour un système de retenue de véhicules (10), lequel élément de fermeture (1) est conçu comme un corps creux pouvant être rempli de béton coulé en place avec deux surfaces latérales (12) se faisant face et avec une première face d'extrémité (11), un élément raidisseur (5) étant disposé sur l'élément de fermeture (1) pour le couplage rigide d'un élément de glissière de sécurité (4) préfabriqué sur la glissière de sécurité en béton coulé en place (2), **caractérisé en ce que** l'élément raidisseur (5) est disposé au niveau de la surface de pose (15) de l'élément de fermeture (1) et dépasse de la face d'extrémité (11) vers l'extérieur, de sorte que l'élément de glissière de sécurité (4) peut être posé sur l'élément raidisseur (5).

2. Élément de fermeture selon la revendication 1, **caractérisé en ce que** l'élément raidisseur (5) comprend au moins un élément rentrant (51) et **en ce que** l'élément rentrant (51) est conçu pour pénétrer dans un réceptacle (42) formé dans l'élément de glissière de sécurité (4) et de forme sensiblement symétrique inverse de l'élément rentrant (51).

3. Élément de fermeture selon la revendication 1 ou 2, **caractérisé en ce que** l'élément raidisseur (5) présente en outre une surface de contact (52) destinée à venir en contact avec le béton coulé en place, laquelle surface de contact (52) est disposée au niveau de la surface d'appui (15) et entre les deux surfaces latérales (12).

4. Élément de fermeture selon la revendication 1, 2 ou 3, **caractérisé en ce que** l'élément raidisseur (5) est relié, de préférence soudé, avec une première paroi latérale (121) à paroi mince, une deuxième paroi latérale (122) à paroi mince et une paroi d'extrémité (111) à paroi mince de l'élément de fermeture (1).

5. Élément de fermeture selon l'une des revendications 1 à 4, **caractérisé en ce qu'**est disposé sur l'élément de fermeture (1) un premier élément de raccordement pour le raccordement d'une armature de béton coulé en place (21).

6. Élément de fermeture selon l'une des revendications 1 à 5, **caractérisé en ce qu'**est disposé sur l'élément de fermeture (1) un deuxième élément de raccordement pour le raccordement d'un élément de glissière de sécurité (4), en particulier d'une armature d'élément de glissière de sécurité (41) de l'élément de glissière de sécurité (4)

7. Élément de fermeture selon l'une des revendications 1 à 6, **caractérisé en ce que** le premier élément de raccordement et le deuxième élément de raccordement sont conformés d'un seul tenant comme un élément de couplage (3) et **en ce que** l'élément de couplage (3) dépasse d'une ouverture (13) formée dans la face d'extrémité (11).

8. Élément de fermeture selon l'une des revendications 1 à 7, **caractérisé en ce que** la première face d'extrémité (11) fait face à une deuxième extrémité frontale (14) ouverte.

9. Élément de fermeture selon l'une des revendications 1 à 8, **caractérisé en ce que** l'élément de fermeture (1) est ouvert dans une surface d'appui (15), en particulier une surface de pose, pour la pose de l'élément de fermeture (1) sur un terrain de support (7).

10. Élément de fermeture selon l'une des revendications 1 à 9, **caractérisé en ce que** l'élément de fermeture (1) est ouvert dans une surface de fermeture supérieure (16), en particulier un plan de fermeture supérieur.

11. Élément de fermeture selon l'une des revendications 1 à 10, **caractérisé en ce que** l'élément de fermeture comprend un matériau en forme de plaque formant la cavité, en particulier une tôle, de préférence une tôle d'acier.

12. Glissière de sécurité en béton coulé en place (2), **caractérisée en ce qu'**un élément de fermeture (1) selon l'une des revendications 1 à 11 est disposé à au moins une de deux extrémités de la glissière de sécurité en béton coulé en place (2).

13. Glissière de sécurité en béton coulé en place selon la revendication 12, **caractérisée en ce que** les surfaces latérales (12) de l'élément de fermeture (1) et les surfaces latérales en béton coulé en place (22) de la glissière de sécurité en béton coulé en place (2) sont sensiblement alignées.

14. Procédé pour la fabrication d'un système de rétention de véhicules (10) comprenant une glissière de sécurité en béton coulé en place (2) et des éléments de glissière de sécurité (4) alignés les uns à la suite des autres, dans lequel la glissière de sécurité en béton coulé en place (2) est fabriquée au moyen d'un finisseur destiné à fabriquer la glissière de sécurité en béton coulé en place (2), la glissière de sécurité en béton coulé en place (2) étant fabriquée lors de la translation du finisseur le long d'un terrain de support (7) d'une première extrémité (25) de la glissière de sécurité en béton coulé en place (2) vers une deuxième extrémité de la glissière de sécurité en béton coulé en place (2), un élément de fermeture (1) selon l'une des revendications 1 à 11 étant disposé au niveau de la deuxième extrémité de la glissière de sécurité en béton coulé en place (2) sur le terrain de support (7) et une cavité de l'élément de fermeture (1) étant remplie jusqu'à un niveau de remplissage pouvant être prédéterminé avec du béton coulé en place, **caractérisé en ce que** l'élément de glissière de sécurité (4) est posé, en vue de l'assemblage rigide avec l'élément de fermeture (1), sur un élément raidisseur (5), lequel élément raidisseur (5) est disposé au niveau de la surface d'appui (15) de l'élément de fermeture (1) et dépasse vers l'extérieur d'une face d'extrémité (11) de l'élément de fermeture (1).

15. Procédé selon la revendication 14, **caractérisé en ce qu'**avant le remplissage de la cavité de l'élément de fermeture, une armature de béton coulé en place (21) est raccordée à un premier élément de raccordement disposé sur l'élément de fermeture (1).
